# EUROPÄISCHE PATENTSCHRIFT

(11) **EP 1 613 912 B1**
(45) Veröffentlichungstag und Bekanntmachung des Hinweises auf die Patenterteilung: **29.04.2009**
(21) Anmeldenummer: 04714282.3
(22) Anmeldetag: 25.02.2004
(51) Int. Cl.: F28C 3/06

(54) **VERFAHREN ZUR SCHOCKKÜHLUNG VON HOCHTEMPERATURGASEN**
METHOD FOR SUDDENLY COOLING HIGH-TEMPERATURE GAS
PROCEDE DE REFROIDISSEMENT ULTRARAPIDE DE GAZ HAUTE TEMPERATURE

(30) Priorität: 11.04.2003 DE 10316874
(43) Veröffentlichungstag der Anmeldung: 11.01.2006
(73) Patentinhaber: THERMOSELECT AKTIENGESELLSCHAFT, FL-9490 Vaduz (LI)
(72) Erfinder: KISS, Günter, H., 28040 Lesa (IT)
(74) Vertreter: Reitzle, Helmut
(86) Internationale Anmeldenummer: PCT/EP2004/001879
(87) Internationale Veröffentlichungsnummer: WO 2004/090447

(56) Entgegenhaltungen:
- WO-A-99/17862
- DE-A- 10 004 138
- GB-A- 1 449 076
- GB-A- 2 065 500
- US-A- 4 040 266
- US-A- 5 765 546

## Beschreibung

Die vorliegende Erfindung beschäftigt sich mit der Schockkühlung von Hochtemperaturgasen entsprechend einer Vorrichtung nach Patentanspruch 1 und eines Verfahrens nach Anspruch 5. Desweiteren betrifft die Erfindung die Verwendung der erfindungsgemäßen Vorrichtung und des erfindungsgemäßen Verfahren in einem Hochtemperaturrecyclingverfahren nach Anspruch 11.

In der Hochtemperaturverfahrenstechnik werden bei einer Vielzahl von Anwendungsfällen Rauchgase durch Zugabe von Flüssigkeiten wie zum Beispiel Wasser schockartig abgekühlt. Man spricht hierbei vom Vorgang des Quenchens, der dafür genutzte Apparat ist die sogenannte Quench.
Das Wasser wird mittels Quenchpumpen im Kreislauf geführt. Zwischen Wassereintritt und Austritt erwärmt sich das Quenchwasser um ca. 10 bis 30 °C. Diese Wärmeenergie wird mittels Quenchwärmetauscher aus dem System abgeführt.
Charakteristisch für den Prozess ist, dass neben der Abkühlung des Gases auch im Gas befindliche Fremdstoffe in der Flüssigkeit abgeschieden werden. Eine Verschmutzung der Wärmetauscher, der Rohrleitungen sowie aller quenchwasserführenden Apparate ist nicht vermeidbar. Deshalb ist eine wiederholte Reinigung notwendig.

In der DE 24 16 167 A1 ist eine Vorrichtung zum Kühlen heißer und feuchter Gase, in der DE 100 04 138 A1 eine 2-stufige Synthesegaskühlung beschrieben. Letztlich beschreibt die DE 196 33 830 C2 eine Kühlvorrichtung.

Aufgabe der Erfindung ist es, eine Vorrichtung und ein Verfahren anzugeben, bei dem zum einen die Abkühlung der Gase mit hoher Effizienz erfolgen kann, und zum anderen die Reinigungsarbeiten auf ein Mindestmass reduziert werden können. Des Weiteren ist der Ziel der vorliegenden Erfindung eine Verwendung einer solchen Vorrichtung und eines solchen Verfahrens anzugeben.

Diese Aufgabe wird erfindungsgemäß durch eine Vorrichtung gemäß Patentanspruch 1, ein Verfahren gemäß Patentanspruch 5 und durch eine Verwendung gemäß Patentanspruch 11 gelöst.

Demnach wird zur erfindungsgemäßen Lösung der Aufgabe der Schockkühlung des Hochtemperaturgases, die Entwicklung einer Zweistufen-Quench vorgeschlagen. In zwei entlang der Strömungsrichtung des Hochtemperaturgases nacheinander lokalisierte Stufen bzw. Bereiche des Hochtemperaturgasstromes wird die Kühlung über zwei separate Kühlkreisläufe vorgenommen. Das Quenchwasser wird demnach in zwei getrennten Kreisläufen im Umlauf gehalten.

Kreislauf 1 dient zur eigentlichen Schockkühlung des Hochtemperaturgases in einem entlang der Strömungsrichtung des Gases ersten Bereich, wobei hier auch die im Gas enthaltenen festen Partikel abgeschieden werden, - Kreislauf 2 dient zur abschließenden Kühlung in einem entlang der Strömungsrichtung des Gases zweiten Bereich auf Endtemperatur.

Erfindungsgemäß ist die Verwendung einer solchen Vorrichtung bzw. eines solchen Verfahrens zur Kühlung von in einem Hochtemperaturrecyclingverfahren anfallenden Synthesegasen vorgesehen.

Die vorteilhafte Wirkung der Erfindung besteht in der Lokalisierung der durch die Schockkühlung abgeschiedenen, festen Partikel in einem begrenzten Bereich der Kühlung. Im Zusammenhang mit der im Folgenden genannten Ausführung ist dann sogar die vollkommene Vermeidung von Verschmutzung von Wärmetauschern durch die abgeschiedenen, festen Partikel möglich.

Die Quenchwärmetauscher sind ausschließlich im sauberen Kreislauf 2 angeordnet. Über diese Quenchwärmetauscher wird die im Hochtemperaturgas enthaltene Energie abgeführt. Folglich wird der Kreislauf 1, d. i. der eigentliche Quenchkreislauf, ohne Wärmetauscher ausgeführt. Eine Verschmutzung des ersten Kühlkreislaufes ist somit weitgehend ausgeschlossen.

Es handelt sich bei der Quenchvorrichtung um einen schlanken Apparat mit einem konzentrisch angeordneten Innenrohr, wobei das heiße Gas von oben in das Innenrohr eintritt und den Apparat von oben nach unten durchströmt. Im unteren Bereich wird das Gas durch eine Umlenkungsvorrichtung umgelenkt, durchströmt danach den äußeren Ringspalt nach oben und verlässt den Apparat am oberen Ende. Die Abkühlung im Innenrohr erfolgt vorzugsweise von 1000 °C bis 2000 °C auf 95 °C bis 70 °C, besonders bevorzugt 85 °C, und im äußeren Ringspalt von 85 °C auf 70 bis 40, vorzugsweise 60 °C.

Gemäß der Erfindung wird über einen freien Überlauf vom Kreislauf 2 in den Kreislauf 1 Quenchwasser abgeführt.

In einer weiteren bevorzugten Ausführung erfolgt die Niveaukontrolle der beiden, im Kreislauf 1 und Kreislauf 2 bestehenden Quenchwasserstände über den Quenchwasserstand im Kreislauf 1.
Der Mechanismus der Niveauregulierung wird vorzugsweise durch die Zu- oder Abfuhr von Wasser aus dem Kreislauf 1 realisiert.

Vorzugsweise werden in dem erfindungsgemäßen Verfahren Rauchgase mit Temperaturen von 1000 °C bis 2000 °C, vorzugsweise 1200 °C schockgekühlt. Die Quenchung führt das Hochtemperaturgas von mehr als 1200 °C auf 95 °C bis 70 °C, vorzugsweise 85 °C im ersten, vorzugsweise aus einem Innenrohr bestehenden Bereich.

Vorzugsweise wird das Verfahren für Abgase mit einem Wassergehalt von 10 Vol% bis 70 Vol%, besonders bevorzugt 30 Vol%, durchgeführt.

## Patentansprüche

1. Quench zum Schockkühlen von Strömen aus heißem Gas mit Quenchwassser, wobei die Quench eine Gaszuleitung und eine Gasableitung aufweist und wobei das Quenchwasser zumindest teilweise mit einem Wärmetauscher gekühlt wird, **dadurch** gelennzeichnet, dass die Quench über einen ersten Bereich des Gasstromes kühlenden Kühlwasserkreislauf und über einen separaten zweiten, einen stromabwärts vom ersten Bereich lokalisierten Bereich des Gasstromes kühlenden Kühlwasserkreislauf verfügt,
dass der erste Bereich des Gasstromes durch die Innenwand eines zylindrisch aufrecht stehendes Innenrohr begrenzt ist, wobei die Gaszuleitung der Quench am oberen Ende des Rohres liegt und der zweite Bereich des Gasstromes durch die Außenwand des Innenrohres und durch die Innenwand eines um das Innenrohr konzentrisch angeordneten Außenrohres begrenzt ist, wobei im unteren Bereich des Innenrohres eine Umlenkvorrichtung zur Umlenkung eines im Innenrohr nach unten fließenden Gasstromes in einem im Außenrohr nach oben fließenden Gasstrom angebracht ist, wobei ausschließlich der zweite Kühlkreislauf über das Quenchwasser kühlende Wärmeaustauscher verfügt.

2. Vorrichtung nach Anspruch 1, **dadurch gekennzeichnet, dass** ein Überlauf vom zweiten Kühlkreislauf in den ersten Kühlkreislauf besteht.

3. Vorrichtung nach einem der vorhergehenden Ansprüche, **dadurch gekennzeichnet, dass** ein Mechanismus zur Kontrolle des Quenchwasserstandes im ersten Kühlkreislauf vorhanden ist.

4. Vorrichtung nach Anspruch 3, **dadurch gekennzeichnet, dass** der Mechanismus zur Kontrolle des Quenchwasserstandes im ersten Kühlkreislauf die Regulierung des Quenchwasserstandes über die Zufuhr und Abfuhr von Quenchwasser aus dem ersten Kreislauf umfasst.

5. Verfahren zum Schockkühlen eines heißen Gasstromes mit einer Quench nach einem der vorhergehenden Ansprüche, durch Zugabe von Quenchwasser, **dadurch gekennzeichnet, dass** die Kühlung in einem ersten Bereich des Gasstromes durch Quenchwasser aus einem ersten Kühlkreislauf bewirkt wird und die Kühlung in einem stromabwärts vom ersten Bereich liegenden zweiten Bereich des Gasstromes durch Quenchwasser von einem zweiten, vom ersten Kühlwasserkreislauf separaten Kühlwasserkreislauf bewirkt wird.

6. Verfahren nach Anspruch 5, **dadurch gekennzeichnet, dass** ausschließlich das Quenchwasser im zweiten Kühlkreislauf über einen Wärmetauscher gekühlt wird.

7. Verfahren nach Anspruch 5 oder 6, **dadurch gekennzeichnet, dass** das Gas im ersten Bereich des Gasstromes im Gegenstrom zum Gas im zweiten Bereich des Gasstromes fließt.

8. Verfahren nach einem der Ansprüche 5 bis 7, **dadurch gekennzeichnet, dass** die Gase im ersten Bereich des Gasstromes vor dem Kühlen eine Ausgangstemperatur von 1000 °C bis 2000 °C, vorzugsweise von 1200 °C, haben und nach dem Kühlen eine Temperatur von 95 °C bis 70 °C, vorzugsweise von 85 °C, haben.

9. Verfahren nach einem der Ansprüche 5 bis 8, **dadurch gekennzeichnet, dass** die Gase im zweiten Bereich des Gasstromes vor dem Kühlen eine Ausgangstemperatur von 95 °C bis 70 °C, vorzugsweise 85 °C haben und nach dem Kühlen eine Temperatur von 70 °C bis 40 °C, vorzugsweise 60 °C haben.

10. Verfahren nach einem der Ansprüche 5 bis 9, **dadurch gekennzeichnet, dass** die abzukühlenden Gase einen Wassergehalt von 10 Vol-% bis 70 Vol-%, vorzugsweise von 30 Vol-%, haben.

11. Verwendung einer Vorrichtung nach einem der Ansprüche 1 bis 4 und eines Verfahrens nach einem der Ansprüche 5 bis 10 zur Schockkühlung von in einem Hochtemperaturrecyclingsverfahren anfallenden Synthesegasen.

## Claims

1. Quench device for suddenly cooling streams of hot gas with the aid of quench water, the quench device having a gas supply line and a gas drainage pipe, and the quench water being cooled at least partially by means of a heat exchanger,
**characterised in that**
the quench device is provided with a cooling water circuit cooling a first area of the gas stream and with a separate second cooling water circuit cooling an area of the gas stream downstream from the first area,
the first area of the gas stream is delimited by the inner wall of a cylindrical inner pipe standing upright, the gas supply line for the quench device lying at the upper end of the pipe, and
the second area of the gas stream is delimited by the outer wall of the inner pipe and by the inner wall of an outer pipe arranged concentrically around the inner pipe, wherein
a deflection device is arranged, attached to the lower region of the inner pipe, to deflect a gas stream flowing downwards in the inner pipe in a gas stream flowing upwards in the outer pipe, wherein
solely the second cooling circuit is provided with heat exchangers cooling the quench water.

2. Device according to claim 1, **characterised in that** there is an overflow from the second cooling circuit into the first cooling circuit.

3. Device according to one of the preceding claims, **characterised in that** a mechanism is provided for controlling the level of the quench water in the first cooling circuit.

4. Device according to claim 3, **characterised in that** the mechanism for controlling the level of the quench water in the first cooling circuit includes regulating the level of the quench water by means of supplying quench water to and discharging quench water from the first circuit.

5. Method for suddenly cooling a hot gas stream by the addition of quench water according to one of the preceding claims, **characterised in that** the cooling is effected in a first area of the gas stream by quench water from a first cooling circuit and the cooling is effected in a second area of the gas stream lying downstream of the first area, by quench water from a second cooling water circuit, separate from the first cooling water circuit.

6. Method according to claim 5, **characterised in that** solely the quench water in the second cooling circuit is cooled by means of a heat exchanger.

7. Method according to claim 5 or claim 6, **characterised in that** the gas in the first area of the gas stream flows in the reverse direction from the gas in the second area of the gas stream.

8. Method according to one of claims 5 to 7, **characterised in that** the gases in the first area of the gas stream have an initial temperature before cooling of 1000°C to 2000°C, preferably of 1200°C, and after cooling a temperature of 95°C to 70°C, preferably of 85°C.

9. Method according to one of claims 5 to 8, **characterised in that** the gases in the second area of the gas stream have an initial temperature before cooling of 95°C to 70°C, preferably 85°C and after cooling a temperature of 70°C to 40°C, preferably 60°C.

10. Method according to one of claims 5 to 9, **characterised in that** the gases to be cooled have a water content of 10 to 70% by volume, preferably 30% by volume.

11. Use of a device according to one of claims 1 to 4 and a method according to one of claims 5 to 10 for the sudden cooling of synthesis gases occurring in a high-temperature recycling process.

## Revendications

1. Refroidisseur à injection pour le refroidissement brusque de flux de gaz chauds au moyen d'eau d'injection, le refroidisseur comprenant une conduite d'amenée de gaz et une conduite d'évacuation de gaz, et l'eau d'injection étant au moins partiellement refroidie au moyen d'un échangeur thermique,
**caractérisé en ce que** le refroidisseur à injection dispose d'un circuit d'eau de refroidissement refroidissant une première zone du flux de gaz, et d'un deuxième circuit de refroidissement séparé refroidissant une deuxième zone du flux de gaz localisée en aval de la première zone du flux de gaz,
que la première zone du flux de gaz est délimitée par la paroi intérieure d'un tube intérieur cylindrique vertical, l'amenée de gaz dans le refroidisseur étant située à l'extrémité supérieure du tube, et la deuxième zone du flux de gaz est délimitée par la paroi extérieure du tube intérieur et par la paroi intérieure d'un tube extérieur disposé concentriquement autour du tube intérieur,
un dispositif de renvoi étant agencé dans la partie inférieure du tube intérieur, pour renvoyer un flux de gaz circulant vers le bas dans le tube intérieur vers un flux de gaz circulant vers le haut dans le tube extérieur,
uniquement le deuxième circuit de refroidissement disposant d'échangeurs thermiques refroidissant l'eau d'injection.

2. Dispositif selon la revendication 1, **caractérisé en ce qu'**il existe une voie de trop-plein du deuxième circuit de refroidissement vers le premier circuit refroidissement.

3. Dispositif selon l'une des revendications précédentes, **caractérisé en ce qu'**il existe un mécanisme de contrôle du niveau d'eau d'injection dans le premier circuit de refroidissement.

4. Dispositif selon la revendication 3, **caractérisé en ce que** le mécanisme de contrôle du niveau d'eau d'injection dans le premier circuit de refroidissement comprend la régulation du niveau d'eau d'injection par l'intermédiaire de l'amenée et de l'évacuation d'eau d'injection du premier circuit.

5. Procédé de refroidissement brusque d'un flux de gaz chaud au moyen d'un refroidisseur à injection selon l'une quelconque des revendications précédentes, par injection d'eau,
**caractérisé en ce que** le refroidissement est effectué dans une première zone du flux de gaz grâce à de l'eau d'injection d'un premier circuit de refroidissement, et que le refroidissement d'une deuxième zone du flux de gaz, située en aval de la première zone, est effectué grâce à de l'eau d'injection d'un deuxième circuit d'eau de refroidissement, séparé du premier circuit d'eau de refroidissement.

6. Procédé selon la revendication 5, **caractérisé en ce que** seulement l'eau d'injection du deuxième circuit de refroidissement passe par un échangeur thermique.

7. Procédé selon la revendication 5 ou 6, **caractérisé en ce que** le gaz de la première zone du flux de gaz circule en direction opposée au gaz de la deuxième zone du flux de gaz.

8. Procédé selon l'une des revendications 5 à 7, **caractérisé en ce que** les gaz de la première zone du flux de gaz présentent une température de départ, avant refroidissement, de 1000 °C à 2000 °C, de préférence de 1200 °C, et une température après refroidissement de 95 °C à 70 °C, de préférence de 85 °C.

9. Procédé selon l'une des revendications 5 à 8, **caractérisé en ce que** les gaz dans la deuxième zone du flux de gaz présentent une température de départ, avant refroidissement, de 95 °C à 70 °C, de préférence de 85 °C, et une température après refroidissement de 70 °C à 40 °C, de préférence de 60 °C.

10. Procédé selon l'une des revendications 5 à 9, **caractérisé en ce que** les gaz à refroidir présentent une teneur en eau de 10 % volumétriques à 70 % volumétriques, de préférence de 30 % volumétriques.

11. Utilisation d'un dispositif selon l'une des revendications 1 à 4 et d'un procédé selon l'une des revendications 5 à 10 pour le refroidissement brusque de gaz de synthèse produits dans le cadre d'un procédé de régénération à haute température.
